# EUROPÄISCHE PATENTSCHRIFT

(11) **EP 1 703 594 B1**
(45) Veröffentlichungstag und Bekanntmachung des Hinweises auf die Patenterteilung: **24.06.2009**
(21) Anmeldenummer: 06110661.3
(22) Anmeldetag: 03.03.2006
(51) Int. Cl.: H01R 4/64

(54) **Erdanschluss-Vorrichtung mit einem Metallprofil**
Grounding connection device with a metall profil
Mise à terre avec un profilé métallique

(30) Priorität: 17.03.2005 DE 202005004308 U
(43) Veröffentlichungstag der Anmeldung: 20.09.2006
(73) Patentinhaber: Weidmüller Interface GmbH & Co. KG, 32758 Detmold (DE)
(72) Erfinder: Münstermann, Jörg, 33189, Schlangen (DE); Richts, Jörg, 33189, Schlangen (DE); Despang, Olaf, 32791, Lage (DE)
(74) Vertreter: Dantz, Jan Henning

(56) Entgegenhaltungen:
- EP-A- 0 262 499
- EP-A- 0 694 988
- EP-A- 0 802 580
- EP-A- 0 887 901
- DE-A1- 3 537 135
- DE-A1- 3 830 030
- US-A- 5 094 622
- US-A- 5 154 385
- US-A- 5 928 006
- US-B1- 6 431 885

## Beschreibung

Die vorliegende Erfindung betrifft eine Erdanschluss-Vorrichtung für ein Metallprofil, insbesondere ein Tragprofil, gemäß dem Oberbegriff des Anspruchs 1.

Eine gattungsgemäße Vorrichtung ist beispielweise aus US-5,094,622 bekannt.

Bei den bislang eingesetzten Erdanschlüssen liegt die Kontaktlasche mit einer planen Flächen an einer zugeordneten Fläche des aus einem Leichtmetall, insbesondere Aluminium bestehenden Tragprofils an.

Allerdings ist hierbei eine zuverlässige Erdung nicht in jedem Fall gewährleistet, da beispielsweise durch dazwischen liegende Verschmutzungen in Form von Staubkörnern oder dergleichen oder durch in dem Metallprofil vorhandene Riefen eine Kontaktunterbrechung vorhanden sein kann, welche die Funktionsfähigkeit des Erdanschlusses insgesamt beeinträchtigt.

In der Folge der insoweit nicht vollständigen Anlage der Kontaktlasche am Metallprofil kann es zu Korrosionen kommen, durch die ebenfalls die Kontaktierung erheblich beeinflusst wird.

Durch die lediglich flächige Anlage der Kontaktplatte an dem Metallprofil, wobei die Kontaktplatte mittels einer Klemmschraube befestigt ist, besteht die Gefahr, dass sich die Kontaktplatte, insbesondere durch die beim Fahrbetrieb eines Schienenfahrzeuges, bei dem die Erdanschluss-Vorrichtung vorzugsweise eingesetzt wird, verdreht, unter Mitnahme des Erdungskabels, das somit entsprechenden Zugkräften ausgesetzt wird. Darüber hinaus kann der Kontakt zwischen der Kontaktplatte und dem Metallprofil durch das Verdrehen der Kontaktplatte unterbrochen werden, so dass auch hierdurch die Funktionssicherheit eingeschränkt ist.

Der vorliegenden Erfindung liegt die Aufgabe zugrunde, die Erdanschluss-Vorrichtung der gattungsgemäßen Art so weiter zu entwickeln, dass mit konstruktiv einfachsten Mitteln die Funktionssicherheit verbessert wird.

Diese Aufgabe wird durch eine Erdanschluss-Vorrichtung mit den Merkmalen des Anspruchs 1 gelöst.

Durch diese konstruktive Ausbildung wird gewährleistet, dass die Kontaktlasche dauerhaft und stets kontaktierend am Metallprofil anliegt. Eine Unterbrechung des Kontaktes ist somit ausgeschlossen.

Nach einer vorteilhaften Weiterbildung der Erfindung ist vorgesehen, dass die Kontaktlasche im Bereich ihrer Anlagefläche mit dem Metallprofil erhabene Ausformungen, vorzugsweise kegel- oder pyramidenförmig aufweist, die sich beim Festklemmen mit dem Metallprofil in dies eindrücken und dabei eine gasdichte Anlage erreichen, durch die eine Korrosion des Metallprofil verhindert wird.

Prinzipiell sind jedoch auch andere Formen der Erhebungen denkbar, die dann mit entsprechenden Vertiefungen des Metallprofils korrespondieren.

Neben der Kontaktierung im Anlagebereich der Noppen mit dem Metallprofil stellt sich nach einem Festklemmen der Kontaktlasche auch ein zumindest linienförmiger Kontakt im Bereich der Auflagefläche der Kontaktlasche im übrigen mit dem Metallprofil ein.

Besonders einfach lassen sich die Noppen, also die Erhebungen durch Prägen herstellen, wobei eine solche Prägung durch ein geeignetes Werkzeug, beispielsweise ein Gesenk als Matrize und ein entsprechender Stift als Patrize eingebracht wird.

Die Dimensionierung der Noppen ist so zu wählen, insbesondere deren Höhe, dass sie sich problemlos in die Anlagefläche des Metallprofils eindrücken.

Die Befestigung der Kontaktlasche kann mittels eines Nutsteines, vorzugsweise eines T-Nutsteines erfolgen, der in einer Längsnut des Metallprofils geführt und an der Innenwandung des als Hohlprofil ausgebildeten Metallprofils klemmend anliegt.

Zur exakten Positionierung der Kontaktlasche ist diese verdrehsicher am Metallprofil gehalten, wozu Anschlagwarzen an der Kontaktlasche vorgesehen sind, die an den Wandungen der Längsnut anliegen. Diese Anschlagwarzen können ebenfalls durch Prägen eingebracht sein. Selbstverständlich sind auch andere Formen von Anschlägen denkbar, die in die Längsnut des Metallprofils ragen und an den sich gegenüber liegenden Wandungen anliegen.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: ein Ausführungsbeispiel der Erfindung in unterschiedlichen Ansichten
- Figur 2: eine Einzelheit des Ausführungsbeispieles nach Figur 1, ebenfalls in unterschiedlichen Ansichten
- Figur 3: ein weiteres Ausführungsbeispiel der Erfindung in verschiedenen Ansichten
- Figur 4: eine Einzelheit des Ausführungsbeispieles nach Figur 3, gleichfalls in verschiedenen Ansichten

In den Figuren ist ein Erdanschluss eines Metallprofils 1, vorzugsweise aus einem Leichtmetall wie Aluminium dargestellt, wobei das Metallprofil 1 Bestandteil insbesondere eines Schienenfahrzeuges ist.

Der Erdanschluss weist eine Kontaktlasche 2 auf, die an dem Tragprofil 1 befestigt ist und an der ein Erdungskabel 3 angeschlossen ist.

Erfindungsgemäß liegt die Kontaktlasche 2 formschlüssig verdrehgesichert an dem Metallprofil 1 an.

Für den Formschluss sind durch beispielsweise Prägen Vorsprünge 9 in die Kontaktplatte 2 eingebracht, die, wie insbesondere die Figur 2 b) bzw. Figur 4 d) zeigen, kegelstumpfförmig ausgebildet sind und die sich in die Außenwandung des Metallprofils 1 eingraben. Hierdurch wird eine gasdichte Kontaktierung zwischen der Kontaktlasche 2 und dem Metallprofil 1 erreicht.

Anstelle der kegelstumpfförmigen Ausbildung der Vorsprünge 9 können diese auch spitz ausgeformt sein, als Kegel oder Pyramide. Denkbar ist auch eine zylindrische Formgebung.

Die Kontaktlasche 2 ist mit dem Metallprofil 1 durch Klemmung verbunden, wozu ein T-förmiger Nutstein 5 vorgesehen ist, in den eine Schraube 6, welche die Kontaktlasche 2 durchtritt und deren Kopf auf einer Scheibe 7 aufliegt, eingedreht ist.

Dieser T-förmige Nutstein 5 ist einer Längsnut 4 des Metallprofils 1 geführt und stützt sich innenseitig an der die Längsnut 4 begrenzenden Wandung des Metallprofils 1 ab.

Um eine Verdrehsicherung der Kontaktlasche 2 zu erreichen, weist diese Anschlagwarzen 8 auf, von denen jeweils zwei an einer Wand der Längsnut 4 anliegen. Diese Anschlagwarzen 8 können ebenfalls durch Prägen eingebracht sein.

Die Höhe der Vorsprünge 9 ist so bemessen, dass sie sich ohne weiteres in das Metallprofil 1 eindrücken lassen, wobei anschließend die Kontaktlasche 2 flächig auf der zugeordneten Seite des Metallprofils 1 anliegt.

Der Nutstein 5 ist so bemessen, dass er zwar in Gebrauchsstellung die Wandung des Metallprofils 1 hintergreift, zum Einführen jedoch in seiner Breite geringer ist als die Breite der Längsnut 4, so dass er von oben her in die Längsnut 4 gesteckt werden kann und lediglich zur Festklemmung um 90° zu verdrehen ist.

Bei dem in den Figuren 1 und 2 gezeigten Ausführungsbeispiel ist die Kontaktlasche 2 als ebene Platte ausgebildet, während sie in der Figur 3 winkelförmig gestaltet ist, so dass hierbei das Erdungskabel 3 senkrecht verlaufend zur Auflagefläche des Metallprofils 1 angeschlossen ist.

In der Figur 1a) ist der Erdanschluss in einer Seitenansicht zu sehen, in b) in einer Draufsicht und in c) in einer perspektivischen Ansicht.

Die Figur 2 zeigt die Kontaktlasche 2 als Einzelheit und zwar in a) in einer Seitenansicht in b) in einem Teilausschnitt, gemäß der Linie A - A in Figur a). In Figur 2c) ist die Kontaktlasche 2 in einer Draufsicht und in d) in einer Seitenansicht, in e) in einer geschnittenen Seitenansicht, entsprechend der Linie B - B in c) und in f) in einer perspektivischen Ansicht, dargestellt.

Vergleichbar ist das Ausführungsbeispiel in den Figuren 3a) bis 3c) und Figur 4a) bis 4e).

## Patentansprüche

1. Erdanschluss-Vorrichtung mit einem Metallprofil, insbesondere einem Tragprofil (1), vorzugsweise aus einem Leichtmetall, insbesondere für ein Schienenfahrzeug, und mit einer am Metallprofil (1) befestigten Kontaktlasche (2) und einem an der Kontaktlasche (2) angeschlossenen Erdungskabel (3), wobei die Kontaktlasche (2) formschlüssig verdrehgesichert an Metallprofil (1) anliegt, **dadurch gekennzeichnet, dass** das Metallprofil (1) mit einer Längsnut (4) versehen und die Kontaktlasche (2) mit Anschlägen in Form von Anschlagwarzen (8) versehen ist, von denen jeweils mindestens zwei an den sich gegenüberliegenden Wandungen der Längsnut (4) anliegen.

2. Erdanschluss-Vorrichtung nach Anspruch 1, **dadurch gekennzeichnet, dass** die Kontaktlasche (2) auf ihrer dem Metallprofil (1) zugewandten Seite mit mindestens einem Vorsprung (9) versehen ist, der in die zugeordnete Auflagefläche des Metallprofils (1) eingedrückt ist.

3. Erdanschluss-Vorrichtung nach Anspruch 2, **dadurch gekennzeichnet, dass** jeder Vorsprung (9) gasdicht am Metallprofil (1) anliegt.

4. Erdanschluss-Vorrichtung nach einem der vorhergehenden Ansprüche 2 oder 3, **da-durch gekennzeichnet, dass** jeder Vorsprung (9) noppenartig ausgebildet ist.

5. Erdanschluss-Vorrichtung nach einem der vorhergehenden Ansprüche 2 oder 4, **dadurch gekennzeichnet, dass** jeder Vorsprung (9) kegelstumpf oder pyramidenstumpfförmig ausgebildet ist.

6. Erdanschluss-Vorrichtung nach einem der vorhergehenden Ansprüche 2 oder 5, **dadurch gekennzeichnet, dass** jeder Vorsprung (9) als Spitze ausgebildet ist, vorzugsweise als Kegel- oder Pyramidenspitze.

7. Erdanschluss-Vorrichtung nach einem der vorhergehenden Ansprüche 2 oder 6, **dadurch gekennzeichnet, dass** die Vorsprünge (9) und/oder die Anschläge in die Kontaktlasche (2) eingeprägt sind.

8. Erdanschluss-Vorrichtung nach einem der vorhergehenden Ansprüche 2 oder 7, **dadurch gekennzeichnet, dass** neben den eingedrückten Vorsprüngen (9) die Kontaktlasche (2) vollflächig an dem Metallprofil (1) anliegt.

9. Erdanschluss-Vorrichtung nach einem der vorhergehenden Ansprüche, **dadurch gekennzeichnet, dass** die Kontaktlasche (2) mittels einer Klemmverbindung an dem Metallprofil (1) befestigt ist.

10. Erdanschluss-Vorrichtuug nach Anspruch 9, **dadurch gekennzeichnet, dass** die Klemmverbindung einen Nutstein (5) aufweist, der in der Längsnut (4) des Metallprofils (1) geführt ist und der Nutstein (5) die der Kontaktlasche (2) zugewandte Wandung des Metallprofils (1) klemmend hintergreift.

11. Erdanschluss-Vorrichtung nach Anspruch 10, **dadurch gekennzeichnet, dass** der Nutstein (5) T-förmig ausgebildet ist.

12. Erdanschluss-Vorrichtung nach einem der vorhergehenden Ansprüche 10 oder 11, **dadurch gekennzeichnet, dass** die Breite des Nutsteines (5) kleiner ist als die Breite der Längsnut (4).

## Claims

1. Earth connection device with a metal profile, in particular a supporting profile (1), preferably made of a light alloy, in particular for a rail vehicle, and with a contact plate (2) attached to the metal profile (1) and an earthing cable (3) connected to the contact plate (2), wherein the contact plate (2) is in positive contact with and secured against rotation relative to the metal profile (1), **characterised in that** the metal profile (1) has a longitudinal groove (4) and **in that** the contact plate (2) is provided with stops in the form of stop bosses (8) of which at least two bear against opposite walls of the longitudinal groove (4).

2. Earth connection device according to claim 1, **characterised in that** the contact plate (2) is provided with at least one projection (9) pressed into the associated bearing surface of the metal profile (1) on the side facing the metal profile (1).

3. Earth connection device according to claim 2, **characterised in that** each projection (9) is in gas-tight contact with the metal profile (1).

4. Earth connection device according to claim 2 or 3, **characterised in that** each projection (9) is nub-shaped in design.

5. Earth connection device according to any of claims 2 to 4, **characterised in that** each projection (9) is truncated cone- or truncated pyramid-shaped in design.

6. Earth connection device according to any of claims 2 to 5, **characterised in that** each projection (9) is designed as a vertex, preferably as a cone or pyramid vertex.

7. Earth connection device according to any of claims 2 to 6, **characterised in that** the projections (9) and/or the stops are embossed into the contact plate (2).

8. Earth connection device according to any of claims 2 to 7, **characterised in that** the contact plate (2) is in full surface contact with the metal profile (1) adjacent to the embossed projections (9).

9. Earth connection device according to any of the preceding claims, **characterised in that** the contact plate (2) is secured to the metal profile (1) by means of a clamp connection.

10. Earth connection device according to claim 9, **characterised in that** the clamp connection comprises a sliding block (5) guided in the longitudinal groove (4) of the metal profile (1) and **in that** the sliding block (5) engages the wall of the metal profile (1) which faces the contact plate (2) from behind with a clamping action.

11. Earth connection device according to claim 10, **characterised in that** the sliding block (5) is T-shaped.

12. Earth connection device according to claim 10 or 11, **characterised in that** the width of the sliding block (5) is less than the width of the longitudinal groove (4).

## Revendications

1. Dispositif de raccordement à la terre avec un profilé métallique, en particulier un profilé porteur (1), de préférence en un métal léger, en particulier pour un véhicule sur rails, et avec une languette de contact (2) fixée sur le profilé métallique (1) et un câble de mise à la terre (3) raccordé à la languette de contact (2), la languette de contact (2) reposant par complémentarité de formes de manière bloquée en rotation sur le profilé métallique (1), **caractérisé en ce que** le profilé métallique (1) est pourvu d'une rainure longitudinale (4) et la languette de contact (2) est pourvue de butées en forme de boutons de butée (8), dont respectivement au moins deux reposent sur les parois opposées de la rainure longitudinale (4).

2. Dispositif de raccordement à la terre selon la revendication 1, **caractérisé en ce que** la languette de contact (2) est pourvue sur son côté tourné vers le profilé métallique (1) d'au moins une saillie (9) qui est enfoncée dans la surface d'appui associée du profilé métallique (1).

3. Dispositif de raccordement à la terre selon la revendication 2, **caractérisé en ce que** chaque saillie (9) repose de manière étanche au gaz sur le profilé métallique (1).

4. Dispositif de raccordement à la terre selon l'une quelconque des revendications précédentes 2 ou 3, **caractérisé en ce que** chaque saillie (9) est réalisée comme une noppe.

5. Dispositif de raccordement à la terre selon l'une quelconque des revendications précédentes 2 ou 4, **caractérisé en ce que** chaque saillie (9) est réalisée comme un cône ou une pyramide tronquée.

6. Dispositif de raccordement à la terre selon l'une quelconque des revendications précédentes 2 ou 5, **caractérisé en ce que** chaque saillie (9) est réalisée comme une pointe, de préférence comme une pointe de cône ou de pyramide.

7. Dispositif de raccordement à la terre selon l'une quelconque des revendications précédentes 2 ou 6, **caractérisé en ce que** les saillies (9) et/ou les butées sont estampées dans la languette de contact (2).

8. Dispositif de raccordement à la terre selon l'une quelconque des revendications précédentes 2 ou 7, **caractérisé en ce que** la languette de contact (2) repose sur toute la surface sur le profilé métallique (1) à côté des saillies (9) enfoncées.

9. Dispositif de raccordement à la terre selon l'une quelconque des revendications précédentes, **caractérisé en ce que** la languette de contact (2) est fixée au moyen d'une jonction par serrage sur le profilé métallique (1).

10. Dispositif de raccordement à la terre selon la revendication 9, **caractérisé en ce que** la jonction par serrage présente un coulisseau rainuré (5) qui est guidé dans la rainure longitudinale (4) du profilé métallique (1) et le coulisseau rainuré (5) vient en prise par serrage derrière la paroi du profilé métallique (1) tournée vers la languette de contact (2).

11. Dispositif de raccordement à la terre selon la revendication 10, **caractérisé en ce que** le coulisseau rainuré (5) est réalisé en forme de T.

12. Dispositif de raccordement à la terre selon l'une quelconque des revendications 10 ou 11, **caractérisé en ce que** la largeur du coulisseau rainuré (5) est inférieure à la largeur de la rainure longitudinale (4).
